# EUROPÄISCHE PATENTANMELDUNG

(11) **EP 1 048 742 A2**
(43) Veröffentlichungstag der Anmeldung: **02.11.2000**
(21) Anmeldenummer: 99109157.0
(22) Anmeldetag: 10.05.1999
(51) Int. Cl.: C21D 9/673, C21D 9/00, C21D 9/663, C21D 1/84

(54) **Vorrichtung zum Kühlen von Werkstoffen**

(30) Priorität: 26.04.1999 DE 29907320 U
(71) Anmelder: DREVER INTERNATIONAL S.A., 4031 Liège (Angleur) (BE)
(72) Erfinder: Veneziani, Marco Angelo Bruno, Certosa di Pavia, 27012 Pavia (IT); Raach, Norbert Dipl.-Ing., 4654 Herve (BE); Randy, Lee Thomas, Pottstown, Pennsylvania 19465 (US)
(74) Vertreter: Stark, Walter, Dr.-Ing.

(57) **Zusammenfassung**

Die Erfindung betrifft eine Vorrichtung zum Kühlen von Werkstoffen, insbesondere von durch eine Schutzhaube umschlossenen Werkstoffen in Glühanlagen, mit einem zumindest teilweise die Werkstoffe und/oder die Schutzhaube umschließenden, vorzugsweise haubenförmigen Mantel, wobei für die Vorrichtung zumindest eine Zuführöffnung sowie zumindest eine Abführöffnung für ein Kühlmedium vorgesehen sind. Um eine Vorrichtung so zu verbessern, dass das Kühlmedium gezielt auf die Werkstoffe und/oder die Schutzhaube gerichtet werden kann und eine kontrollierte Führung des Kühlmediums möglich ist, soll der Mantel doppelwandig unter Bildung eines Hohlraumes ausgebildet sein und in der Innenwand des doppelwandigen Mantels zumindest eine Auslassöffnung vorgesehen sein.

## Beschreibung

Die Erfindung betrifft eine Vorrichtung zum Kühlen von Werkstoffen, insbesondere von durch eine Schutzhaube umschlossenen Werkstoffen in Glühanlagen, mit einem zumindest teilweise die Werkstoffe und/oder die Schutzhaube umschließenden, vorzugsweise haubenförmigen Mantel, wobei für die Vorrichtung zumindest eine Zuführöffnung sowie zumindest eine Abführöffnung für ein Kühlmedium vorgesehen sind.

Glühanlagen oder auch Glühöfen genannt, werden zum Glühen von Werkstoffen verwendet. Unter Glühen wird die Wärmebehandlung von Werkstoffen wie z. B. Stahl oder Stahlbleche in festem Zustand bezeichnet. Dabei werden die Werkstoffe (Glühgut) auf eine bestimmte Temperatur erhitzt und wieder auf Raumtemperatur (meist langsam, aber auch geregelt) abgekühlt. Durch das Glühen werden in Abhängigkeit von Temperatur, Glühdauer und Abkühlungsart verschiedene technisch wichtige Eigenschaften erzielt.

Herkömmliche Glühöfen bestehen üblicherweise aus einem Sockel mit einem darin integrierten Umwälzventilator, wobei die zu glühenden Werkstoffe wie z. B. als Coils aufgewickelte Stahlbleche auf dem Sockel bzw. einer Chargenauflage gestapelt und mittels Distanzelementen voneinander beabstandet sind. Über die gestapelten Coils wird eine Schutzhaube gesetzt, die beispielsweise eine glatte oder gewellte Oberfläche aufweist kann.

Um die durch einen Glühprozess auf Glühtemperatur erwärmten Werkstoffe (Glühgut) beispielsweise abzukühlen, wird über die Schutzhaube eine Vorrichtung zum Kühlen, die einen vorzugsweise haubenförmigen Mantel aufweist, gestülpt.

Der haubenförmige Mantel liegt entweder plan auf dem Sokkel auf, so dass in dem Mantel selbst Zuführöffnungen zum Zuführen des Kühlmediums wie z. B. Kühlluft oder ein Gemisch aus Luft und/oder Gas vorgesehen sind. Anderenfalls liegt der Mantel lediglich partiell unterseitig auf dem Sockel auf, so dass die Zuführöffnungen zwischen über den Umfang des Mantels verteilte Auflageflächen gebildet werden. Es bedarf bei dieser Ausführungsform keiner separaten Zuführöffnungen in dem Mantel selbst.

Im oberen Bereich des vorzugsweise haubenförmig ausgebildeten Mantels befindet sich eine Abführöffnung, in der ein Ventilator vorgesehen ist. Sofern die Werkstoffe gekühlt werden sollen, wird durch den Ventilator über die Zuführöffnungen das Kühlmedium in den Ringspalt zwischen dem Mantel und dem Werkstoff bzw. der Schutzhaube angesaugt. Das angesaugte Kühlmedium strömt dann in Richtung der Abführöffnung des Mantels und tritt dann über die Abführöffnung aus dem Mantel in die Umgebung aus. Die so die Schutzhaube umströmende Kühlluft kühlt die Schutzhaube und demzufolge das Glühgut ab. Zur Erhöhung der Kühlleistung kann die Schutzhaube vor Inbetriebnahme des Ventilators mit Wasser besprüht werden.

Nachteilig bei diesen Verfahren ist, dass ein gezieltes Aufbringen des Kühlmediums nicht gewährleistet ist, da das Kühlmedium nur von unten angesaugt wird. Auch ist durch das Ansaugen und die unkontrollierte Führung des Stromes des Kühlmediums die Kühlleistung gemindert.

Aufgabe der Erfindung ist es, eine eingangs beschriebene Vorrichtung so zu verbessern, dass das Kühlmedium gezielt auf die Werkstoffe (Glühgut) und/oder die Schutzhaube gerichtet werden kann und eine kontrollierte Führung des Kühlmediums möglich ist.

Diese Aufgabe wird dadurch gelöst, dass der Mantel doppelwandig unter Bildung eines Hohlraums ausgebildet ist und in der Innenwand des doppelwandigen Mantels zumindest eine Auslassöffnung vorgesehen ist.

Die Auslassöffnung(en) kann(können) durch die doppelwandige Ausbildung des Mantels an jeder Stelle der Innenwand vorgesehen sein. Durch die doppelwandige Ausbildung sind die Schutzhaube und somit auch die zu kühlenden Werkstoffe konzentrisch von dem in dem Mantel befindlichen Hohlraum umgeben. Hierdurch kann das Kühlmedium gezielt auf die Stelle der Schutzhaube geleitet werden, an der auch tatsächlich eine Kühlung stattfinden soll.

Im Gegensatz zu herkömmlichen Vorrichtungen wird bei der erfindungsgemäßen Vorrichtung das Kühlmedium über die Zuführöffnung(en) in den Hohlraum im Mantel geführt und über die Auslassöffnungen in den Ringspalt zwischen dem Mantel und der Schutzhaube bzw. den Werkstoffen geblasen. Hierdurch ist kein Ventilator im Bereich der Auslassöffnung mehr notwendig.

Sofern Kühlluft als Kühlmedium über die Auslassöffnung(en) des Mantels auf die Schutzhaube geblasen wird, werden die Schutzhaube und somit die zu behandelnden Werkstoffe abgekühlt. Falls die zu behandelnden Werkstoffe z. B. während der Abkühlphase für einen gewissen Zeitraum auf einer konstanten Temperatur gehalten werden sollen, kann z. B. die Kühlluftzufuhr unterbrochen und stattdessen Warmluft eingeblasen werden. Es liegt auf der Hand, dass hierdurch sehr geringe Abkühlgradienten bzw. -geschwindigkeiten erzielt werden, die insbesondere bei Temperaturen von oberhalb 650° C erwünscht sind, um beim Abkühlen entstehende Schrumpfspannungen in Coils, die sogar zu Verschmelzungen führen können, zu verhindern.

Zweckmäßigerweise sind mehrere, vorzugsweise über die Innenwand des Mantels verteilte Auslassöffnungen vorgesehen. Das über die in der Innenwand des Mantels vorgesehene Auslassöffnungen zugeführte Kühlmedium wird im Wesentlichen gezielt auf die vollständige Oberfläche der Schutzhaube gerichtet. Dies gewährleistet eine nahezu gleichmäßige Oberflächentemperatur der Schutzhaube, so dass die Lebensdauer der Schutzhaube vergrößert wird.

Zur gezielteren Beaufschlagung der Schutzhaube mit dem Kühlmedium kann jede Auslassöffnung einen angeformten Kragen aufweisen. Vorzugsweise kann der Kragen in Strömungsrichtung gesehen als Venturi-Düse ausgebildet sein, so dass der Druckverlust minimiert wird.

Damit die erfindungsgemäße Vorrichtung vielfältig einsetzbar ist und Werkstoffe lediglich in bestimmten Bereichen gekühlt werden können, kann jede Auslassöffnung verschließbar sein. Hierdurch ist es möglich, lediglich in einzelnen Bereichen Wärme abzuführen, so dass eine gezielte thermische Behandlung unterschiedlicher Werkstoffe möglich ist. Im einfachsten Fall können die Auslassöffnungen durch einen Schieber oder ein Ventil verschließbar sein. Die Verschließung kann manuell oder aber auch beispielsweise hydraulisch, pneumatisch oder elektrisch erfolgen, so dass auch während des Kühlens die mit dem Kühlmedium beaufschlagten Bereiche veränderbar sind, ohne dass die Vorrichtung angehoben werden muss.

Zweckmäßigerweise sind die Zuführöffnung(en) in der Außenwand des Mantels vorgesehen. Dabei kann im Bereich einer jeden Zuführöffnung außenseitig an dem Mantel ein Stutzen angeformt sein, so dass die Vorrichtung schnell montiert und demontiert werden kann.

Um das Kühlmedium optimal in dem Hohlraum der Vorrichtung zu verteilen, kann jeder Stutzen im Wesentlichen tangential in die Außenwand des Mantels münden. Dabei können die Stutzen in Richtung des Deckels geneigt an der Außenwand des Mantels angeformt sein.

Damit das Kühlmedium unter Druck in den Hohlraum geblasen werden kann, kann jeder Zuführöffnung eine Vorrichtung zur Förderung des Kühlmediums unter Druck vorgeschaltet sein.

Zweckmäßigerweise kann hierzu ein Gebläse als Vorrichtung zur Förderung des Kühlmediums unter Druck vorgesehen sein.

Im Folgenden wird in ein den Zeichnungen dargestelltes Ausführungsbeispiel der Erfindung erläutert. Es zeigen:
- Fig. 1: einen Teil eines Glühofens mit der erfindungsgemäßen Vorrichtung zum Kühlen von Werkstoffen schematisch im Vertikalschnitt,
- Fig. 2: einen Ausschnitt einer Schutzhaube und der erfindungsgemäßen Vorrichtung in vergrößerter Darstellung und
- Fig. 3: eine Draufsicht auf den Gegenstand nach Fig. 1.

In beiden Figuren werden für die gleichen bzw. gleichartigen Bauteile die gleichen Bezugszeichen verwendet.

In Fig. 1 ist ein Teil eines Glühofens dargestellt. Dieser weist einen Sockel 1 auf, mit dem der Glühofen beispielsweise auf einen nicht dargestellten Hallenboden aufliegt. Unterhalb des Sockels 1 befindet sich ein Motor 2, der einen oberhalb des Sockels 1 angeordneten Umwälzventilator 3 antreibt. Oberhalb des Umwälzventilators 3 ist eine Chargenauflage 4 vorgesehen, die über nicht dargestellte Stützen auf dem Sockel 1 aufliegt. Auf der Chargenauflage 4 sind Werkstoffe 5, wie z. B. Coils aufgestapelt. Zwischen den Coils 5 befinden sich zur Beabstandung angedeutete Distanzelemente 6.

Die zu kühlenden Werkstoffe 5 werden von einer Schutzhaube 7 umgeben,-wobei die Schutzhaube 7 unterseitig auf dem Sockel 1 aufliegt. Die Unterseite der Schutzhaube 7 kann gegenüber dem Sockel 1 durch eine nicht dargestellte Dichtung abgedichtet sein. Der Umwälzventilator 3 dient zum Umwälzen der innerhalb der Schutzhaube 7 befindlichen Luft bzw. des Gases.

Über die Schutzhaube 7 ist eine Vorrichtung mit einem haubenförmig ausgebildeten Mantel 8, die zum Kühlen der Werkstoffe 5 dient, gestülpt. Die Vorrichtung mit dem haubenförmig ausgebildeten Mantel 8 ist im Wesentlichen zylindrisch ausgebildet und weist oberseitig einen Deckel 9 mit einer Abführöffnung 10 auf. Der Mantel 8 besteht aus einer Außenwand 11 und einer Innenwand 12, so dass zwischen der Außenwand 11 und der Innenwand 12 ein Hohlraum 13 gebildet wird. In der Innenwand 12 sind über den Umfang verteilt Auslassöffnungen 14 vorgesehen.

Zum Zuführen des Kühlmediums, wie z. B. Kühlluft, ist in der Außenwand 11 des Mantels 8 eine Zuführöffnung 15 vorgesehen, wobei die Anzahl der Zuführöffnungen 15 maßgeblich von dem Umfang des Mantels 8 abhängig ist. Im Bereich jeder Zuführöffnung 15 ist ein Stutzen 16 vorgesehen, der zur besseren Verteilung des Kühlmediums in den Hohlraum 13 tangential, wie in Fig. 3 zu sehen ist, in die Außenwand 11 des Mantels 8 mündet. Ferner sind vorzugsweise die Stutzen 16 zum Deckel 9 des Glühofens hin geneigt, damit das zugeführte Kühlmedium auch in Längsrichtung des Glühofens möglichst gleichmäßig im Hohlraum 13 verteilt wird. Die Stutzen 16 werden beispielsweise an ein nicht dargestelltes Gebläse, einen Kompressor oder ein sonstiges Druckluftsystem angeschlossen.

Um die Vorrichtung mit dem haubenförmigen Mantel 8 sowie die Schutzhaube 7 über die Werkstoffe 5 zu stülpen bzw. wieder entfernen zu können, sind üblicherweise im Bereich der Auflagefläche des Mantels 8 seitlich, nicht dargestellte Fixierelemente vorgesehen, in die entsprechende ortsfest angebrachte und ebenfalls nicht dargestellte Führungsstangen eingreifen.

Nach dem Überstülpen der Vorrichtung mit dem haubenförmigen Mantel 8 über die Schutzhaube 7 bzw. die Werkstoffe 5 und dem Anschluss der Stutzen 16 an nicht dargestellte Gebläse wird über die Stutzen 16 das Kühlmedium unter Druck in den Hohlraum 13 geblasen. Das Kühlmedium verteilt sich in dem Hohlraum 13 und tritt über die Auslassöffnungen 14 in Richtung der Schutzhaube 7 in einen Ringspalt 17 zwischen dem Mantel 8 und der Schutzhaube 7 aus. Das Kühlmedium streicht dann entlang der Schutzhaube 7 nach oben und tritt durch die Abführöffnung 10 des Mantels 8 in die Umgebung aus.

Damit das Kühlmedium lediglich auf die zu kühlenden Werkstoffe 5 gerichtet ist, ist der Mantel 8 vorzugsweise lediglich in dem Bereich doppelwandig ausgebildet, der sich oberhalb der Chargenauflage 4 befindet.

In Fig. 2 ist in vergrößerter Darstellung u.a. ein Teil des Mantels 8 bestehend aus der Außenwand 11 und der Innenwand 12 dargestellt. Zwischen der Außenwand 11 und der Innenwand 12 befindet sich der Hohlraum 13, in den das Kühlmedium über die Stutzen 16 eingeblasen wird.

In der Innenwand 12 sind die Auslassöffnungen 14 angeordnet, wobei diese im dargestellten Ausführungsbeispiel je einen Kragen 18 aufweisen. Durch diesen Kragen 18 wird das aus den Auslassöffnungen 14 austretende Kühlmedium gezielt in Richtung von Pfeilen 19 auf die Schutzhaube 7 geleitet, so dass eine gesteuerte Kühlung möglich ist.

Wie in Fig. 3 dargestellt, befindet sich in dem Deckel 9 die Abführöffnung 10, über die das in den Glühofen eingebrachte Kühlmedium in die Umgebung austritt. Dieses Kühlmedium wird über tangential zu dem Mantel 8 angeordnete Stutzen 16, die beispielsweise an ein nicht dargestelltes Gebläsesystem angeschlossen sind, in den Hohlraum 13 unter Druck zugeführt. Die Stutzen 16 sind in dem dargestellten Ausführungsbeispiel etwa unter einem Winkel von 90° versetzt zueinander angeordnet.

## Patentansprüche

1. Vorrichtung zum Kühlen von Werkstoffen (5), insbesondere von durch eine Schutzhaube (7) umschlossenen Werkstoffen (5) in Glühanlagen, mit einem zumindest teilweise die Werkstoffe (5) und/oder die Schutzhaube (7) umschließenden, vorzugsweise haubenförmigen Mantel (8), wobei für die Vorrichtung zumindest eine Zuführöffnung (15) sowie zumindest eine Abführöffnung (10) für ein Kühlmedium vorgesehen sind, dadurch gekennzeichnet, dass der Mantel (8) doppelwandig unter Bildung eines Hohlraumes (13) ausgebildet ist und in der Innenwand (12) des doppelwandigen Mantels (8) zumindest eine Auslassöffnung (14) vorgesehen ist.

2. Vorrichtung nach Anspruch 1, dadurch gekennzeichnet, dass mehrere, vorzugsweise über die Innenwand (12) des Mantels (8) verteilte Auslassöffnungen (14) vorgesehen sind.

3. Vorrichtung nach Anspruch 1 oder 2, dadurch gekennzeichnet, dass jede Auslassöffnung (14) einen angeformten Kragen (18) aufweist.

4. Vorrichtung nach Anspruch 3, dadurch gekennzeichnet, dass der Kragen (18) in Strömungsrichtung gesehen als Venturi-Düse ausgebildet ist.

5. Vorrichtung nach einem der Ansprüche 1 bis 4, dadurch gekennzeichnet, dass jede Auslassöffnung (14) verschließbar ist.

6. Vorrichtung nach einem der Ansprüche 1 bis 5, dadurch gekennzeichnet, dass die Zuführöffnung(en) (15) in der Außenwand (11) des Mantels (8) vorgesehen ist(sind).

7. Vorrichtung nach Anspruch 6, dadurch gekennzeichnet, dass im Bereich einer jeden Zuführöffnung (15) außenseitig an dem Mantel (8) ein Stutzen (16) angeformt ist.

8. Vorrichtung nach Anspruch 7, dadurch gekennzeichnet, dass jeder Stutzen (16) im Wesentlichen tangential in die Außenwand (11) des Mantels (8) mündet.

9. Vorrichtung nach Anspruch 7 oder 8, dadurch gekennzeichnet, dass die Stutzen (16) in Richtung des Deckels (9) geneigt an der Außenwand (11) des Mantels (8) angeformt sind.

10. Vorrichtung nach einem der Ansprüche 1 bis 9, dadurch gekennzeichnet, dass jeder Zuführöffnung (15) eine Vorrichtung zur Förderung des Kühlmediums unter Druck vorgeschaltet ist.

11. Vorrichtung nach Anspruch 10, dadurch gekennzeichnet, dass ein Gebläse als Vorrichtung zur Förderung des Kühlmediums unter Druck vorgesehen ist.
